# EUROPÄISCHE PATENTSCHRIFT

(11) **EP 0 353 216 B1**
(45) Veröffentlichungstag und Bekanntmachung des Hinweises auf die Patenterteilung: **11.09.1991**
(21) Anmeldenummer: 89890171.5
(22) Anmeldetag: 20.06.1989
(51) Int. Cl.: F02D 41/38, F02D 41/36

(54) **Einrichtung zum Steuern und Regeln der Brennkraftmaschine eines Fahrzeuges**
Device for controlling and regulating the combustion engine of a vehicle
Appareil de commande et régulation du moteur à combustion d'un véhicule

(30) Priorität: 04.07.1988 DE 3822583
(43) Veröffentlichungstag der Anmeldung: 31.01.1990
(73) Patentinhaber: Automotive Diesel Gesellschaft m.b.H., A-4020 Linz (AT)
(72) Erfinder: Augesky, Christian, Dipl.-Ing., A-1020 Wien (AT); Heiss, Michael, Dipl.-Ing., A-1235 Wien (AT)
(74) Vertreter: Matschnig, Franz, Dipl.-Ing.

(56) Entgegenhaltungen:
- EP-A- 0 140 065
- GB-A- 2 163 276
- US-A- 4 517 948
- US-A- 4 627 402
- PATENT ABSTRACTS OF JAPAN, Band 10, Nr. 216 (M-502)[2272], 29. Juli 1986; & JP-A-61 53 443 (TOYOTA MOTOR CORP.) 17-03-1986
- PATENT ABSTRACTS OF JAPAN, Band 5, Nr. 158 (M-91)[830], 12. Oktober 1981; & JP-A-56 85 544 (HITACHI SEISAKUSHO K.K.) 11-07-1981

## Beschreibung

Die Erfindung bezieht sich auf eine Einrichtung zum Steuern und Regeln der Brennkraftmaschine eines Fahrzeuges, insbesondere eines Dieselmotors, mit einem Basisregler, dem Signale von Gebern und Sensoren zur Erfassung von Betriebsgrößen des Motors bzw. Fahrzeuges, wie z.B. der Drehzahl, der Gaspedalstellung, der Motortemperatur etc. zugeführt sind und ein Ausgangssignal des Basisreglers zum Antrieb eines elektromechanischen Stellgliedes für die dem Motor zugeführte Kraftstoff- und/oder Luftmenge herangezogen ist, mit einem Drehzahlrechner, dem Signale eines Drehzahlsensors zugeführt sind und der zur Berechnung einer zylinderspezifischen Drehzahl jedes Zylinders eingerichtet ist, sowie mit einem Mittelwertrechner zur Ermittlung einer mittleren Motordrehzahl, mit einer Vergleichereinheit zur Ausgabe positiver oder negativer Änderungswerte für jeden Zylinder, falls die zylinderspezifischen Drehzahlen unter oder oberhalb der mittleren Drehzahl liegen, mit einem Korrekturwertspeicher mit z Zylinderspeichern, welchen, synchronisiert von einer Synchronisiereinheit, die Änderungswerte zuführbar sind, für zylinderspezifische Korrekturwerte, und mit einer dem Korrekturwertspeicher nachgeschalteten, von der Synchronisiereinheit synchronisierten Zylinderauswahleinheit für die Ausgabe der Korrekturwerte, sowie mit einem Summierer, dem das Ausgangssignal des Basisreglers sowie das Ausgangssignal der Zylinderauswahleinheit zugeführt sind.

Bei Mehrzylinderdieselmotoren kommt es auf Grund von Fertigungstoleranzen und unterschiedlicher Abnützung zu einer unterschiedlichen Leistungsabgabe der einzelnen Zylinder, auch dann, wenn das Mengenstellglied, i.a. die Regelstange der Einspritzpumpe, unverändert bleibt. Sinngemäß gleiches gilt für Ottomotoren. Eine solche Streuung in der Leistung der einzelnen Zylinder bewirkt nicht nur eine Laufunruhe und hierdurch eine stärkere Belastung der Lager etc., sondern erhöht auch die Menge schädlicher Abgaskomponenten bzw. erschwert die Einstellung vorgegebener Maximalwerte derartiger Komponenten. Man versucht daher durch individuelle Korrektur der den einzelnen Zylindern zugeführten Kraftstoffmenge die genannten Unregelmäßigkeiten auszugleichen, wobei als Ausgangsgröße meist die periodischen Drehzahlschwankungen herangezogen werden, die einen Rückschluß auf zu große oder zu geringe Leistungsabgabe einzelner Zylinder ermöglichen.

Eine Einrichtung der eingangs genannten Art ist aus der Veröffentlichung "The Nippondenso Electronic Control System for the Diesel Engine", F. Murayama und Y.Tanaka, im SAE-Paper 880489 zum International Congress and Exposition, Detroit, Michigan, 29. Feb.-4. März 1988, bekannt geworden. Hierbei wird für jeden Zylinder die Abweichung zwischen Maximal- und Minimaldrehzahl ermittelt und der arithmetische Mittelwert dieser Abweichungen berechnet. Sodann werden die Abweichungen je mit diesem Mittelwert verglichen. Ist die zylinderspezifische Abweichung kleiner als der Mittelwert, wird ein zylinderspezifischer Korrekturwert erhöht, ist die Abweichung größer als der Mittelwert, so wird dieser Korrekturwert erniedrigt und entspricht die Abweichung dem Mittelwert, bleibt der Korrekturwert unverändert. Diese im Leerlaufbetrieb ermittelten Korrekturwerte werden während des Betriebes zu dem von dem Basisregler ermittelten Wert für die Verstellung des Einspritzmengenstellgliedes addiert, um eine Kompensation von zylinderspezifischen Abweichungen der Verbrennung zu erreichen, wobei aber offensichtlich in erster Linie ein ruhiger Leerlauf des Motors angestrebt wird.

Ähnliche Einrichtungen zur Einzelzylinderregelung eines Dieselmotors im Leerlauf sind in den DE-OS3609245 und 3644639 beschrieben, wobei als Bezugswert für die Drehzahlabweichung immer die Drehzahl des vorhergehenden Zylinders herangezogen wird. Da Instabilitäten der Einzelzylinderregelung sehr leicht auftreten können, wird diese Regelung oberhalb der Leerlaufdrehzahl oder bei Änderungen der Fahrpedalstellung etc. sofort abgeschaltet und die Regelung erfolgt über den Basisregler in herkömmlicher Weise.

Eine weitere in der EP-A1-0140065 geoffenbarte Einrichtung zur Einzelzylinderregelung, die Schüttelschwingungen des Fahrzeuges im Leerlauf entgegenwirken soll, ist mit einer Driftkompensation ausgestattet, wobei ein Mittelwert des Stellgliedsignales von den Ausgangssignalen der integrierenden Anteile der den einzelnen Zylindern zugeordneten Regelungen subtrahiert wird. Die hier geoffenbarte Lösung weist den Nachteil auf, daß, da das Mittelwertsignal nicht den Eingängen des Integrators zugeführt wird, sondern erst nach diesem wirkt, der Integrator sehr hohe Werte anlaufen kann, woraus sich schaltungstechnische Probleme ergeben, sowie eine wenigen effektive Drifkompensation, sodaß auch lediglich der Leerlauffall behandelt wird.

Ziel der Erfindung ist es, einen stabilen Betrieb der zusätzlichen Einzelzylinderregelung zu erreichen, sodaß auch Lastwechselvorgänge und insbesondere ein Beschleunigen der Motordrehzahl bei Niedertreten des Fahrpedals bei eingeschalteter Einzelzylinderregelung möglich sind. Auch soll die Einzelzylinderregelung nicht lediglich bei Leerlaufdrehzahl sondern über einen möglichst großen Drehzahlbereich durchführbar sein.

Dieses Ziel läßt sich mit einer Einrichtung der eingangs genannten Art erreichen, bei welcher erfindungsgemäß ein Driftkompensator vorgesehen ist, dessen in ihrer Zahl der Zylinderanzahl z entsprechenden Eingängen die in den Zylinderspeichern des Korrekturwertspeichers abgelegten, zylinderspezifischen Korrekturwerte zugeführt sind und der zur Bildung eines Mittelwertes der Korrekturwerte eingerichtet ist und der Subtrahierglieder aufweist, die jedem Eingang des Korrekturspeichers vorgeschaltet sind und welchen je einerseits jeder in der Vergleichereinheit ermittelte zylinderspezifische Änderungswert und andererseits ein Mittelwert der Korrekturwerte zugeführt ist.

Der erfindungsgemäß aufgebaute Driftkompensator verhindert ein "Davonlaufen" der Korrekturwerte Während z.B. längerer Beschleunigungsphasen liegt der Mittelwert der Drehzahl naturgemäß unter den zylinderspezifischen Drehzahlwerten und die Einzelzylinderregelung würde in diesem Fall bei allen Zylindern eine unerwünschte Korrektur zu geringeren Kraftstoffmengen hin versuchen. Die Regelung würde instabil werden, zumindest aber wären rasch alle Einzelspeicher an einem Begrenzungswert angelangt, der ein weiteres Regeln erschwert. Dieser unerwünschte Effekt kann durch die Erfindung wirksam bekämpft werden.

Weitere Merkmale sind in den Unteransprüchen gekennzeichnet.

Die Erfindung samt ihren weiteren Vorteilen ist im folgenden an Hand von Ausführungsbeispielen näher erläutert, die in der Zeichnung veranschaulicht sind. In dieser zeigen Fig. 1 an Hand eines möglichen Blockschaltbildes die erfindungsgemäße Einrichtung, angewandt auf einen 6-Zylinder Dieselmotor, Fig. 2 ein ähnliches Blockschaltbild, jedoch mehr ins Detail gehend und Fig. 3a, b ein mögliches Flußdiagramm zur Einzelzylinderregelung in einer Einrichtung nach der Erfindung.

In Fig. 1 ist schematisch ein 6-Zylinder Dieselmotor 1 mit einer Einspritzpumpe 2 bekannter Bauart dargestellt, deren Regelstange mittels eines elektromechanischen Antriebes 3 verstellbar ist. Beispielsweise in Nähe des Schwungrades 4 des Motors 1 ist ein Drehzahlsensor 5 vorgesehen, der an dem Schwungrad 4 eingesetzte, hier nicht gezeigte Stifte abtastet und dem entsprechend während der Motordrehung Impulse liefert, die bestimmten Winkelstellungen des Schwungrades 4 entsprechen. Derartige Drehzahlsensoren sind bekannt und beispielsweise in der DE-A-3122533 (Fig. 3 und dazugehörige Beschreibung) geoffenbart. Es können aus Sicherheitsgründen auch zwei Drehzahlsensoren verwendet werden, wobei als ein Drehzahlsensor die Lichtmaschine des Fahrzeuges herangezogen ist, wie in der DE-A-3501435 der Anmelderin beschrieben. Es sind noch weitere Sensoren 6 vorgesehen, die Signale mit Informationen über diverse Betriebszustände des Motors 1 bzw. des Fahrzeuges liefern, z. B. Temperatur- und Drucksensoren. Auch ist zumindest ein Nadelhubsensor 6′ vorgesehen, der eine Information über die Lage der Ventilnadel eines Einspritzventils liefert, wie z.B. in der DE-A-3726712 der Anmelderin beschrieben. Im allgemeinen werden entsprechend der Zylinderanzahl z.B. sechs derartige Nadelhubsensoren verwendet.

Für die Regelung bzw. Steuerung des Motors 1 wird in bekannter Weise ein elektronischer Regler, hier Basisregler 7 genannt, herangezogen. Ein solcher Regler enthält Recheneinheiten, die aus zugeführten Betriebsgrößensignalen ein Ausgangssignal RW errechnen, welches über den elektromechanischen Antrieb 3 den augenblicklichen Regelstangenweg und damit die Kraftstoffmenge bestimmt.

Dem Basisregler 7 sind somit die Betriebsgrößensignale der Sensoren 6, 6′ zugeführt und zumindest ein Ausgangssignal eines Drehzahlrechners 8, der eine mittlere Drehzahl bzw. ein entsprechendes Signal n̅ ermittelt. Die Berechnung von Drehzahlsignalen bzw. mittleren Drehzahlen ist gleichfalls bekannt, wobei auf die EP-A-333701 und die dort zitierte Literatur verwiesen wird. Der Drehzahlrechner 8 ist im allgemeinen Teil des Basisreglers 7 und nur hier, der Übersichtlichkeit halber, von diesem getrennt dargestellt. Schließlich ist dem Basisregler noch das Ausgangssignal eines Fahrpedalstellungsgebers 9 zugeführt.

Ein Basisregler 7, wie hier verwendet, weist i.a. eine PID-Regelcharakteristik auf, wie dies z.B. aus der DE-A-2735596 hervorgeht. Er bildet, vom Prinzip her, über den Regelstangenantrieb 3, den Motor 1 und den Drehzahlsensor 5 eine geschlossene Regelschleife, wobei die Ist-Größe die mittlere Drehzahl n̅ ist und die Sollgröße im Basisregler 7 in Abhängigkeit der zugeführten Betriebsgrößensignale, von welchen selbstverständlich das die Fahrpedalstellung anzeigende ein wesentliches Signal ist, errechnet wird.

Zusätzlich zu der Regelung durch den Basisregler erfolgt eine Einzelzylinderregelung, die im folgenden näher erläutert wird. Einer Vergleichereinheit 10 wird das mittlere Drehzahlsignal n̅ sowie ein gleichfalls in dem Drehzahlrechner 8 ermitteltes, zylinderspezifisches Drehzahlsignal nᵢ zugeführt. Dieses Signal nᵢ wird durch Messung der Zeitdauer Tᵢ über die Verbrennungshübe der einzelnen Zylinder ermittelt, und zwar durch Zeitzählung in einem Zeitzähler 11 und Kehrwertbildung in einem Kehrwertbildner 12. Der Zeitzähler 11, der Kehrwertbildner 12 und ein Mittelwertbildner 13 sind hier als Blöcke des Drehzahlrechners 8 dargestellt (Fig. 2). Die Zeitzählung erfolgt dabei zwischen Impulsen des Drehzahlsensors 5, die Stiften an dem Schwungrad 4 und aufeinanderfolgenden oberen Totpunkten der Zylinder (in der zeitlichen Reihenfolge des Zündens) entsprechen. Die Impulse müssen nicht genau dem oberen Totpunkt entsprechen, sie können jeder auch einen kleinen Drehwinkel vor oder nach dem oberen Totpunkt erzeugt werden, sollten jedoch im wesentlichen in Nähe des oberen Totpunktes auftreten, da man in diesem Fall die zuverlässigste Information über die Drehzahlschwankungen erhält.

Wie aus Fig. 2 hervorgeht, enthält die Vergleichereinheit 10 bei diesem Ausführungsbeispiel ein Subtrahierglied 14 dem das mittlere bzw. das zylinderspezifische Drehzahl signal n̅ bzw. nᵢ zugeführt sind, sowie einen dem Subtrahierglied nachgeschalteter Signumgenerator 15, der einen Änderungswert + 1 ausgibt, falls nᵢ < n̅, und einen Änderungswert - 1, falls nᵢ > n̅. Sofern die zylinderspezifische Drehzahl nᵢ nicht oder nicht wesentlich von der mittleren Drehzahl n̅ abweicht, wird kein Änderungswert ausgegeben. Die Vergleichereinheit 10 kann aber ganz allgemein einen Änderungswert ΔQᵢ ausgeben, dessen Größe auch von dem Maß der Abweichung zwischen nᵢ und n̅ abhängen kann, wie in Fig. 1 am Ausgang der Vergleichereinheit 10 mit ΔQᵢ angegeben.

Die Änderungswerte ΔQᵢ bilden den Ausgangspunkt für die Einzelzylinderreglung, denn diesen Änderungswerten entsprechend sollen die jeweiligen Zylinder mehr oder weniger Kraftstoff erhalten, damit eine Laufunruhe ausgeglichen wird. Die Änderungswerte ΔQᵢ werden über einen gesteuerten Schalter 16 einer Speicheransteuereinheit 17 und von dieser einem Korrekturwertspeicher 18 mit z, hier z = 6, Zylinderspeichern 18-i, zugeführt (Fig.1).

Für die erforderliche Synchronisierung ist eine Synchronisiereinheit 19 vorgesehen, der einerseits das Signal des Drehzahl sensors 5 und andererseits das Signal zumindest eines Nadelhubsensors 6′ zugeführt sind, sodaß eine absolute, d.h. zylinderbezogende Synchronisierung möglich ist. Anstelle des Signals eines Nadelhubsensors kann ebensogut ein anderes Signal verwendet werden, das z.B. von sich bewegenden Motorteilen abgeleitet ist und die Absolutsynchronisierung ermöglicht. Im Falle der Anwendung der Erfindung auf einen Ottomotor könnte es sich z.B. um von der elektrischen Zündung abgeleitete Signale handeln.

Die Synchronisiereinheit 19 steuert somit über einen Eingang 20 die Speicheransteuereinheit mittels eines Synchronisiersignals s so, daß die Signale ΔQᵢ immer in den zugeordneten Speicher 18-i gelangen. In Fig. 2 ist dies durch einen gesteuerten Schalter 21 veranschaulicht.

Der oben erwähnte Schalter 16 wird von einem Komparator 22 gesteuert, der die Zuführung der Änderungswerte ΔQᵢ an den Korrekturwertspeicher 18 unterbindet, falls die mittlere Drehzahl n̅ oberhalb eines vorgegebenen Wertes nKB liegt, da bei zu hohen Drehzahlen eine Verwertung der Änderungswerte ΔQᵢ nicht sinnvoll ist. Wie in Fig. 2 symbolisch dargestellt, kann der Komparator 22 auch hysteresebehaftet sein, d.h. ― was sich als zweckmäßig erwiesen hat ―, die Ausschaltschwelle nKB-aus liegt bei höheren Drehzahlen n̅ als die Einschaltschwelle nKB-ein.

In Fig. 2 ist weiters eine Entscheidungseinheit 23, dargestellt als Multiplikator, ersichtlich, die der Speicheransteuereinheit 17 vorgeschaltet ist, und der das Ausgangssignal Qᵢ der Vergleichereinheit 10, das Ausgangssignal ("0") oder ("1") des Komparators 22 sowie ein Statussignal st der Synchronisiereinheit 19 zugeführt sind. Dieses Statussignal weist den Wert "0" auf, solange keine Synchronisation erfolgt ist, was z.B. bei Starten des Motors möglich ist, und den Wert "1", wenn Synchronisation vorliegt. Somit erfolgt eine Weitergabe der Änderungswerte ΔQᵢ nur bei bestehender Synchronisation und unterhalb einer bestimmten Drehzahlgrenze. Die Entscheidungseinheit 23 entspricht dem gesteuerten Schalter 16 der Fig. 1, weist jedoch eine erweiterte Funktion auf.

Die Zylinderspeicher 18-1 bis 18-6 sind je als summierende oder integrierende Speicher ausgebildet, sodaß sich der je abgespeicherte Korrekturwert ΔRWᵢ je nach Vorzeichen (und Größe) des entsprechenden, zugeführten Änderungswertes ΔQᵢ erhöht oder erniedrigt. Für die Ausgabe der Korrekturwerte ist eine gleichfalls von der Synchronisiereinheit 19 über ein Synchronisiersignal s′ synchronisierte Zylinderauswahleinheit 24 vorgesehen, die in Fig. 2 wieder als gesteuerter Schalter 25 dargestellt ist und die zur korrekt zugeordneten Ausgabe der Korrekturwerte an die entsprechenden Zylinder dient. Gewünschtenfalls können die Korrekturwerte ΔRWᵢ vor ihrer Zuführung an einen Summierer 26, in dem sie zu dem jeweiligen Ausgangssignal RW des Basisreglers 7 addiert werden, in einem Multiplikator 27 mit einem Dynamikanpassungsfaktor K_{EZR} multipliziert werden. Dies ist unter Umständen wegen der digitalen Erarbeitung der Korrekturwerte aus numerischen Gründen zweckmäßig.

Gemäß Fig. 1 ist der Zylinderauswahleinheit 24 (oder dem Multiplikator 27) noch ein von einem Komparator 28 gesteuerter Schalter 29 nachgeordnet. Dem Komparator 28 und dem Schalter 29 kommt im wesentlichen die gleiche Funktion wie dem Komparator 22 und dem Schalter 16 zu; es wird die Ausgabe der Korrekturwerte ΔRWᵢ unterbunden, falls die mittlere Drehzahl n̅ oberhalb eines vorgegebenen Wertes nKA liegt. Wie in Fig. 2 wiederum symbolisch gezeigt, kann auch der Komparator 28 hysteresebehaftet sein, d.h. die Ausschaltschwelle nKA-aus bei höheren Drehzahlen n̅ liegen, als die Einschaltschwelle nKA-ein.

In Fig. 2 ist eine Entscheidungseinheit 30, dargestellt als Multiplikator, ersichtlich, die der Zylinderauswahleinheit 24 (oder dem Multiplikator 27) nachgeschaltet ist, und der somit die Korrekturwerte Δ RWᵢ zugeführt sind. Weiters sind ihr das Ausgangssignal ("0" oder "1") des Komparators 28 und das Statussignal st der Synchronisiereinheit 19 zugeführt, sodaß eine Ausgabe der Korrekturwerte nur erfolgen kann, wenn Synchronisation vorliegt und die mittlere Drehzahl unterhalb einer bestimmten Grenze liegt. Die Entscheidungseinheit 30 entspricht dem gesteuerten Schalter 29 der Fig. 1 weist demgegenüber jedoch eine erweiterte Funktion auf.

Aus den eingangs erwähnten Gründen ist ein Driftkompensator 31 vorgesehen, der z Eingänge (hier z = 6) aufweist, welchen die z Korrekturwerte der Zylinderspeicher 18-i zugeführt sind. In dem Driftkompensator 31 wird durch Summieren in einem Summierer 32 (Fig. 2) und darauffolgende Division durch k (hier k = 6) in einem Dividierer 33 der arithmetische Mittelwert ΣΔ RWᵢ/z gebildet. Jedem Zylinderspeicher 18-i bzw. jedem Eingang des Korrekturwertspeichers 18 ist ein Subtrahierglied 34-i vorgeschaltet, dem einerseits der von der Vergleichereinheit 10 ermittelte Änderungswert ΔQᵢ und andererseits der Mittelwert der Korrekturwerte zugeführt ist. Dem Driftkompensator 31 ist noch ein Aktivierungssignal aus der Synchronisiereinheit 19 zugeführt, das umdrehungssynchron auftritt, beispielsweise alle 10 oder 20 Umdrehungen, und die tatsächliche Berechnung bzw. Ausgabe des arithmetischen Mittelwertes an die Subtrahierglieder 34-i bewirkt, wozu gesteuerte Schalter (nicht gezeigt) od. dgl vorgesehen sein können. Alternativ kann das Aktivierungssignal as auch in festen Zeitabständen, z.B. jede Sekunde auftreten, wobei es in diesem Fall in einer Uhr erzeugt wird. Es ist nämlich keineswegs erforderlich, die Driftkompensation bei jedem Verbrennungshub vorzunehmen, sodaß man Rechenzeit für andere Berechnungen einsparen kann, wenn die Driftkompensation bloß in Zeitabständen vorgenommen wird, zu welchen sie wahrscheinlich erforderlich ist.

Die Synchronisierung der Speicheransteuereinheit 17 und der Zylinderauswahleinheit 24 mittels der Signale s und s′ bewirkt, daß der richtige Speicherwert auch zur richtigen Zeit ausgegeben wird. Wurde die zylinderspezifische Drehzahl für den i-ten Zylinder gemessen, so beginnt nahezu gleichzeitig mit dem Abschluß dieser Messung die Einspritzung in den (i + 1)-ten Zylinder, sodaß nicht nur die Einspritzung in den i-ten sondern auch in den (i + 1)-ten Zylinder "versäumt" wird. Es ist demnach sinnvoll, die Regelstange in eine Position zu bringen, die für den (i + 2)-ten Zylinder errechnet wurde. Mit anderen Worten sorgt man für eine Phasenverschiebung der Synchronisierung zwischen Speicheransteuereinheit 17 und Zylinderauswahleinheit 24 um mindestens einen, vorzugsweise um zwei Zylinder. Dies ist in Fig. 2 durch entsprechende Stellungen der Schalter 21 und 25 symbolisch dargestellt.

Eine mögliche Ausführung der Zylinderspeicher 18-i ist in Fig. 2 dargestellt. Jeder der Speicher 18-i wirkt als digitaler Integrator bzw. Summierer mit Begrenzung. Am Eingang einer Begrenzungseinheit 35-i liegt ein Summierglied 36-i, dem einerseits das Ausgangssignal des entsprechenden Subtrahiergliedes 34-i des Driftkompensators 31 und andererseits das Ausgangssignal eines im Rückkopplungszweig des Integrators liegenden Rückversetzelementes 37-i (Symbol z⁻¹: vgl. Isermann, "Digitale Regelsysteme", Springerverlag, Berlin/Heidelberg 1977) zugeführt ist. Solche Anordnungen gehören dem Stand der Technik an.

Jeder Zylinderspeicher 18-i mit Begrenzungseinheit 35-i kann zur Abgabe eines Indikatorsignales si eingerichtet sein, das auftritt, falls der abgespeicherte Korrekturwert ΔRWᵢ eine obere oder untere Begrenzung erreicht. Dies ist in Fig. 2 bei einer Begrenzungseinheit 35-i angedeutet. Die Indikatorsignale si können einer ODER-Verknüpfung zugeführt und zur Auslösung einer Fehleranzeige oder eines Alarmsignales herangezogen werden.

In der Zeichnung sind Blockschaltbilder mit einzelnen Funktionsblöcken dargestellt, doch sind in der praktischen Ausführung alle oder die meisten der Funktionsblöcke softwaremäßig in einem Mikrorechner oder einem Mikrorechnersystem realisiert. Ein möglicher Programmablauf hierzu ist in Fig. 3 veranschaulicht. In diesem Flußdiagramm, das sonst in Hinblick auf die vorgehenden Ausführungen keiner näheren Erläuterung bedarf, ist als vorletzter Vorgang der Begriff "Begrenzungen" eingetragen. Hiermit sind vor allem aus Sicherheitsgründen und zur Einhaltung vorgeschriebener Abgasgrenzwerte vorgenommene Begrenzungen des Stellgliedansteuersignals RW + ΔRWᵢ angesprochen. Ein derartiger Begrenzer ist symbolisch in Fig. 1 dargestellt und mit 38 bezeichnet. Aus Fig. 1 geht weiters noch ein gesteuerter Schalter 39 hervor, der von einem Bereitschaftssignal bs des Basisreglers 7 gesteuert ist. Dieser Schalter 39 wird erst dann geschlossen, wenn am Ausgang des Basisreglers 7 aktuelle Werte des Ausgangssignals RW vorliegen, um die Weitergabe der bloßen Korrekturwerte ΔRWᵢ an den Antrieb 3 der Reglerstange zu verhindern. Der Antrieb 3 für die Regelstange ist üblicherweise in eine eigene Servoschleife eingebunden, die einen Rückmelder für die Regelstangenlage aufweist.

## Patentansprüche

1. Einrichtung zum Steuern und Regeln der Brennkraftmaschine eines Fahrzeuges, insbesondere eines Dieselmotors, mit einem Basisregler (7), dem Signale von Gebern und Sensoren zur Erfassung von Betriebsgrößen des Motors bzw. Fahrzeuges, wie z.B. der Drehzahl, der Gaspedalstellung, der Motortemperatur etc. zugeführt sind und ein Ausgangssignal des Basisreglers zum Antrieb eines elektromechanischen Stellgliedes für die dem Motor zugeführte Kraftstoff- und/oder Luftmenge herangezogen ist, mit einem Drehzahlrechner (8), dem Signale eines Drehzahlsensors (5) zugeführt sind und der zur Berechnung einer zylinderspezifischen Drehzahl (nᵢ) jedes Zylinders sowie zur Ermittlung einer mittleren Motordrehzahl (n̅) eingerichtet ist, mit einer Vergleichereinheit (10) zur Ausgabe positiver oder negativer Änderungswerte (ΔQᵢ) für jeden Zylinder, falls die zylinderspezifischen Drehzahlen (nᵢ) unter oder oberhalb der mittleren Drehzahl (n̅) liegen, mit einem Korrekturwertspeicher (18) mit z Zylinderspeichern (18-i) für zylinderspezifische Korrekturwerte (ΔRWᵢ), welchen, synchronisiert von einer Synchronisiereinheit (19), die Änderungswerte (ΔQᵢ) zuführbar sind, und mit einer dem Korrekturwertspeicher (18) nachgeschalteten, von der Synchronisiereinheit synchronisierten Zylinderauswahleinheit (24) für die Ausgabe der Korrekturwerte, sowie mit einem Summierer (26), dem das Ausgangssignal des Basisreglers (7) sowie das Ausgangssignal der Zylinderauswahleinheit (24) zugeführt sind, dadurch gekennzeichnet, daß ein Driftkompensator (31) vorgesehen ist, dessen in ihrer Zahl der Zyl inderanzahl z entsprechenden Eingängen die in den Zylinderspeichern (18-i) des Korrekturwertspeichers (18) abgelegten, zylinderspezifischen Korrekturwerte (ΔRWᵢ) zugeführt sind und der zur Bildung eines Mittelwertes der Korrekturwerte eingerichtet ist und der Subtrahierglieder (34-i) aufweist, die jedem Eingang des Korrekturspeichers (18) vorgeschaltet sind und welchen je einerseits jeder in der Vergleichereinheit (10) ermittelte zylinderspezifische Änderungswert (ΔQᵢ) und andererseits ein Mittelwert der Korrekturwerte zugeführt ist.

2. Einrichtung nach Anspruch 1, dadurch gekennzeichnet, daß die Mittelwertbildung im Driftkompensator (31) in aufeinanderfolgenden festen Zeitabständen oder drehzahlsynchron erfolgt.

3. Einrichtung nach Anspruch 2, dadurch gekennzeichnet, daß dem Driftkompensator (31) Aktivierungssignale (as) der Synchronisiereinheit (19) zugeführt sind.

4. Einrichtung nach einem der Ansprüche 1 bis 3, dadurch gekennzeichnet, daß dem Korrekturwertspeicher (18) eine von der Synchronisiereinheit (19) synchronisierte Speicheransteuereinheit (17) zur zylinderspezifischen Zuordnung der jeweiligen Korrekturwerte an die Zylinderspeicher (18-i) vorgeschaltet ist.

5. Einrichtung nach einem der Ansprüche 1 bis 4, dadurch gekennzeichnet, daß jeder Zylinderspeicher (18-i) des Korrekturwertspeichers (18) als summierender bzw. integrierender Speicher ausgebildet ist.

6. Einrichtung nach einem der Ansprüche 1 bis 5, dadurch gekennzeichnet, daß jeder Zylinderspeicher (18-i) des Korrekturwertspeichers (18) einen Begrenzer (35-i) enthält.

7. Einrichtung nach Anspruch 6, dadurch gekennzeichnet, daß jeder Begrenzer (35-i) zur Abgabe eines Indikatorsignales (si) bei Erreichen des festgelegten Grenzwertes eingerichtet ist.

8. Einrichtung nach einem der Ansprüche 1 bis 7, dadurch gekennzeichnet, daß der Synchronisiereinheit (19) Ausgangssignale eines Drehzahlgebers (5) und mindestens eines Nadelhubsensors (6′) zugeführt sind.

9. Einrichtung nach einem der Ansprüche 1 bis 8, dadurch gekennzeichnet, daß die Synchronisiereinheit (19) zur Abgabe eines Synchronisier-Statussignales (st) eingerichtet ist.

10. Einrichtung nach einem der Ansprüche 1 bis 9, dadurch gekennzeichnet, daß ein erster Komparator (22) vorgesehen ist, der ein erstes Steuersignal abgibt, welches unterhalb einer Drehzahlgrenze (nKB) die Berechnung der Änderungswerte ermöglicht und das oberhalb dieser Drehzahlgrenze die Berechnung inhibiert.

11. Einrichtung nach einem der Ansprüche 1 bis 10, dadurch gekennzeichnet, daß ein zweiter Komparator (28) vorgesehen ist, der ein zweites Steuersignal abgibt, welches unterhalb einer Drehzahlgrenze (nKA) die Ausgabe der Korrekturwerte ermöglicht und das oberhalb dieser Drehzahlgrenze die Ausgabe inhibiert.

12. Einrichtung nach Anspruch 10 oder 11, dadurch gekennzeichnet, daß der Komparator (22, 28) hinsichtlich der Drehzahlgrenze (nKB, nKA) hysteresebehaftet ist.

13. Einrichtung nach einem der Ansprüche 9 bis 12, dadurch gekennzeichnet, daß das Synchronisier-Statussignal (st) die Änderung der Korrekturwerte und die Ausgabe der Korrekturwerte (ΔRWᵢ) nur ermöglicht, falls der Synchronisationsstatus erreicht ist.

14. Einrichtung nach Anspruch 1 und 4, dadurch gekennzeichnet, daß die Speicheransteuereinheit (17) und die Zylinderauswahleinheit (24) mittels der Synchronisiereinheit (19) um mindestens einen Zylinder gegeneinander phasenverschoben synchronisiert sind.

15. Einrichtung nach einem der Ansprüche 1 bis 14, dadurch gekennzeichnet, daß der Zylinderauswahleinheit (24) ein Multiplikator (27) zur Multiplikation mit einem Dynamikanpassungsfaktor (K_{EZR}) nachgeordnet ist.

16. Einrichtung nach einem der Ansprüche 1 bis 15, dadurch gekennzeichnet, daß der Driftkompensator (31) zur Bildung des arithmetischen Mittelwertes der Korrekturwerte eingerichtet ist.

17. Einrichtung nach einem der Ansprüche 1 bis 16, dadurch gekennzeichnet, daß der Drehzahl rechner (8) zur Ermittlung der zylinderspezifischen Drehzahl (nᵢ) durch Messung der Dauer (Tᵢ) des jeweiligen Verbrennungshubes eingerichtet ist, die im Bereich des oberen Totpunktes eines Zylinders beginnt und im Bereich des oberen Totpunktes des nächstzündenden Zylinders endet.

## Claims

1. A device for controlling and regulating the internal-combustion engine of a vehicle, in particular a diesel engine, with a base regulator (7), to which signals are supplied from transmitters and sensors for the detection of operating variables of the engine or respectively of the vehicle, such as e.g. the revolution rate, the gas-pedal position, the engine temperature, etc., an output signal of the base regulator being utilised for the drive of an electromechanical adjusting member for the amount of fuel and/or air supplied to the engine, with a speed calculator (8), to which signals of a speed sensor (5) are supplied and which is set up for the calculation of a cylinder-specific speed (nᵢ) of each cylinder as well as for the determination of a mean engine speed (i), with a comparator unit (10) for the issuance of positive or negative alteration values (Δ Qᵢ) for each cylinder, if the cylinder-specific speeds (nᵢ) lie under or above the mean speed (n̅), with a correction value store (18) with z cylinder stores (18-i) for cylinder-specific correction values (Δ RWᵢ), to which synchronised by a synchronisation unit (19), the alteration values (Δ Qᵢ) can be supplied, and with a cylinder selection unit (24), connected subsequent to the correction value store (18) and synchronised by the synchronisation unit, for the issuance of the correction values, as well as with a summator (26), to which the output signal of the base regulator (7) as well as the output signal of the cylinder selection unit (24) are supplied, characterised in that a drift compensator (31) is provided, to whose inputs, corresponding in their number to the number z of cylinders, the cylinder-specific correction values (ΔRWᵢ) deposited in the cylinder stores (18-i) of the correction value store (18) are supplied and which is set up for taking the mean of the correction values and which has subtraction members (34-i), which are connected prior to each input of the correction store and to each of which, on the one hand, each cylinder-specific alteration value (ΔQᵢ) ascertained in the comparator unit (10) and, on the other hand, a mean value of the correction values is supplied.

2. A device according to claim 1, characterised in that mean value determination in the drift compensator (31) is effected in successive fixed intervals of time or in a speed-synchronous manner.

3. A device according to claim 2, characterised in that activation signals (as) of the synchronisation unit (19) are supplied to the drift compensator (31).

4. A device according to one of claims 1 to 3, characterised in that connected prior to the correction value store (18) is a store control unit (17), synchronised by the synchronisation unit (19), for the cylinder-specific assignment of the respective correction values to the cylinder stores (18-i).

5. A device according to one of claims 1 to 4, characterised in that each cylinder store (18-i) of the correction value store (18) is designed as a summating or an integrating store.

6. A device according to one of claims 1 to 5, characterised in that each cylinder store (18-i) of the correction value store (18) contains a limiter (35-i).

7. A device according to claim 6, characterised in that each limiter (35-i) is set up for the delivery of an indicator signal (si) when the fixed limiting value is reached.

8. A device according to one of claims 1 to 7, characterised in that output signals of a speed transmitter (5) and of at least one needle stroke sensor (6′) are supplied to the synchronisation unit (19).

9. A device according to one of claims 1 to 8, characterised in that the synchronisation unit (19) is set up for the delivery of a synchronisation status signal (st).

10. A device according to one of claims 1 to 9, characterised in that a first comparator (22) is provided, which delivers a first control signal, which below a speed limit (nKB) makes the calculation of the alteration values possible and which above this speed limit inhibits the calculation.

11. A device according to one of claims 1 to 10, characterised in that a second comparator (28) is provided, which delivers a second control signal, which below a speed limit (nKA) makes the issuance of the correction values possible and which above this speed limit inhibits the issuance.

12. A device according to claim 10 or 11, characterised in that the comparator (22, 28) is hysteresis-affected with respect to the speed limit (nKB, nKA).

13. A device according to one of claims 9 to 12, characterised in that the synchronisation status signal (st) makes the alteration of the correction values and the issuance of the correction values (RWᵢ) possible only if the synchronisation status is reached.

14. A device according to claim 1 and 4, characterised in that the store control unit (17) and the cylinder selection unit (24) are synchronised by means of the synchronisation unit (19) so as to be mutually phase-shifted by at least one cylinder.

15. A device according to one of claims 1 to 14, characterised in that a multiplier (27) for multiplication with a dynamics adaptation factor (K_{EZR}) is arranged subsequent to the cylinder selection unit (24).

16. A device according to one of claims 1 to 15, characterised in that the drift compensator (31) is set up for the formation of the arithmetical mean value of the correction values.

17. A device according to one of claims 1 to 16, characterised in that the speed calculator (8) is set up to determine the cylinder-specific speed (nᵢ) by measuring the duration (Tᵢ) of the respective combustion stroke, which begins in the region of the upper dead centre of a cylinder and ends in the region of the upper dead centre of the next-firing cylinder.

## Revendications

1. Dispositif pour la commande et la régulation du moteur à combustion interne d'un véhicule, notamment d'un moteur diesel, comportant un régulateur de base (7), auquel sont envoyés des signaux provenant de transmetteurs et de capteurs servant à détecter des grandeurs de fonctionnement du moteur ou du véhicule, comme par exemple la vitesse de rotation, la position de la pédale d'accélérateur, la température du moteur, etc, un signal de sortie du régulateur de base étant utilisé pour actionner un organe de réglage électromécanique de la quantité de carburant et/ou d'air envoyée au moteur, un calculateur (8) de la vitesse de rotation, auquel sont envoyés des signaux d'un capteur (5) de la vitesse de rotation et qui est agencé de manière à calculer une vitesse de rotation (nᵢ) spécifique à chaque cylindre ainsi que déterminer une vitesse de rotation moyenne (n̅) du moteur, une unité formant comparateur (10) servant à délivrer des valeurs positives ou négatives de variation (ΔQᵢ) pour chaque cylindre, dans le cas où les vitesses de rotation (nᵢ) spécifiques aux cylindres sont inférieures ou supérieures à la vitesse de rotation moyenne (n̅), une mémoire (18) de valeurs de correction comportant z mémoires (18-i) pour les valeurs de correction (ΔRWᵢ), qui sont spécifiques aux cylindres et auxquelles peuvent être envoyées, d'une manière synchronisée par une unité de synchronisation (19), les valeurs de modification (ΔQᵢ), et une unité (24) de sélection des cylindres, qui est branchée en aval de la mémoire (18) des valeurs de correction, est synchronisée par l'unité de synchronisation et sert à délivrer les valeurs de correction, ainsi qu'un additionneur (26), auquel sont envoyés le signal de sortie du régulateur de base (7) ainsi que le signal de sortie de l'unité (24) de sélection des cylindres, caractérisé en ce qu'il est prévu un compensateur de dérive (31), dont les entrées, dont le nombre correspond au nombre z des cylindres, reçoivent les valeurs de correction (ΔRWᵢ) spécifiques aux cylindres et mémorisées dans les mémoires (18-i), prévues pour les cylindres, de la mémoire de valeurs de correction (18) et qui est agencé de manière à former une valeur moyenne des valeurs de correction et possède des circuits soustracteurs (34-i), qui sont branchés en amont des entrées respectives de la mémoire de correction (18) et auxquels sont envoyées respectivement d'une part chaque valeur de modification (ΔQᵢ) spécifique à un cylindre et déterminée dans l'unité formant comparateur (10), et d'autre part une valeur moyenne des valeurs de correction.

2. Dispositif selon la revendication 1, caractérisé en ce que la formation de la valeur moyenne dans le compensateur de dérive (31) s'effectue à des intervalles de temps fixes successifs ou d'une manière synchrone avec la vitesse de rotation.

3. Dispositif selon la revendication 2, caractérisé en ce que des signaux d'activation (as) de l'unité de synchronisation (19) sont envoyés au compensateur de dérive (31).

4. Dispositif suivant l'une des revendications 1 à 3, caractérisé par le fait qu'en amont de la mémoire de valeurs de correction (18) est branchée une unité de commande de mémoire (17) qui est synchronisée par l'unité de synchronisation (19) et sert à réaliser l'association, spécifique aux cylindres, des valeurs respectives de correction aux mémoires (18-i) prévues pour les cylindres.

5. Dispositif selon l'une des revendications 1 à 4, caractérisé en ce que chaque mémoire (18-i), prévue pour un cylindre, de la mémoire de valeurs de correction (18) est réalisée sous la forme d'une mémoire réalisant une addition ou une intégration.

6. Dispositif selon l'une des revendications 1 à 5, caractérisé en ce que chaque mémoire (18-i), prévue pour un cylindre, de la mémoire de valeurs de correction (18) contient un limiteur (35-i).

7. Dispositif selon la revendication 6, caractérisé en ce que chaque limiteur (35-i) est agencé de manière à délivrer un signal d'indication (si) lorsqu'une valeur limite fixée est atteinte.

8. Dispositif selon l'une des revendications 1 à 7, caractérisé en ce que des signaux de sortie d'un transmetteur (5) de la vitesse de rotation et d'au moins un capteur de course à aiguille (6′) sont envoyés à l'unité de synchronisation (19).

9. Dispositif selon l'une des revendications 1 à 8, caractérisé en ce que l'unité de synchronisation (19) est agencée de manière à délivrer un signal d'état de synchronisation (st).

10. Dispositif selon l'une des revendications 1 à 9, caractérisé en ce qu'il est prévu un premier comparateur (22) qui délivre un premier signal de commande qui autorise le calcul des valeurs de modification lorsque la vitesse de rotation est inférieure à une limite (nKB) et empêche le calcul lorsque la vitesse de rotation est supérieure à cette limite.

11. Dispositif selon l'une des revendications 1 à 10, caractérisé en ce qu'il est prévu un second comparateur (28) qui délivre un second signal de commande qui autorise la délivrance des valeurs de correction, lorsque la vitesse de rotation est inférieure à une limite (nKA) et interdit cette délivrance lorsque la vitesse de rotation est supérieure à cette limite.

12. Dispositif selon la revendication 10 ou 11, caractérisé en ce que le comparateur (22, 28) est affecté d'une hystérésis en rapport avec la limite (nKB, nKA) de la vitesse de rotation.

13. Dispositif selon l'une quelconque des revendications 9 à 12, caractérisé en ce que le signal d'état de synchronisation (st) permet la modification des valeurs de correction et la délivrance des valeurs de correction (ΔRWᵢ) uniquement dans le cas où l'état de synchronisation est atteint.

14. Dispositif selon les revendications 1 et 4, caractérisé en ce que l'unité (17) de commande des mémoires et l'unité (24) de sélection des cylindres sont synchronisées au moyen de l'unité de synchronisation (19), en étant réciproquement déphasées d'au moins un cylindre.

15. Dispositif selon l'une des revendications 1 à 14, caractérisé en ce qu'un multiplicateur (27) servant à réaliser une multiplication par un facteur d'adaptation dynamique (K_{EZR}) est branché en aval de l'unité (24) de sélection des cylindres.

16. Dispositif selon l'une des revendications 1 à 4, caractérisé en ce que le compensateur de dérive (31) est agencé de manière à former la valeur moyenne arithmétique des valeurs de correction.

17. Dispositif selon l'une des revendications 1 à 7, caractérisé en ce que le calculateur (8) de la vitesse de rotation est agencé de manière à déterminer la vitesse de rotation (nᵢ), spécifique à un cylindre, par mesure de la durée (Tᵢ) de la course respective de combustion, qui commence au niveau du point mort haut d'un cylindre et se termine au niveau du point mort haut du cylindre immédiatement suivant.
